# FASCICULE DE BREVET EUROPEEN

(11) **EP 1 322 807 B1**
(45) Date de publication et mention de la délivrance du brevet: **14.01.2009**
(21) Numéro de dépôt: 01972212.3
(22) Date de dépôt: 26.09.2001
(51) Int. Cl.: D04H 1/70

(54) **PROCEDE ET ENSEMBLE DE FABRICATION DE FEUTRES EN FIBRES MINERALES**
VERFAHREN UND VORRICHTUNG ZUR HERSTELLUNG VON MINERALFASERFILZEN
METHOD AND DEVICE FOR MAKING MINERAL FIBRE FELTS

(30) Priorité: 27.09.2000 FR 0012270
(43) Date de publication de la demande: 02.07.2003
(73) Titulaire: SAINT-GOBAIN ISOVER, 92400 Courbevoie (FR)
(72) Inventeur: BOUQUET, François, 60290 Rantigny (FR); BLANDIN, Yannick, 60600 Breuil le Vert (FR); DEBOUZIE, Alain, F-76650 Le Petit Couronne (FR)
(74) Mandataire: Colombier, Christian
(86) Numéro de dépôt international: PCT/FR2001/002978
(87) Numéro de publication internationale: WO 2002/027090

(56) Documents cités:
- EP-A- 0 133 083
- EP-A- 0 365 826
- EP-A- 0 498 276
- WO-A-91/14816
- CH-A- 620 861
- DE-C- 4 225 840
- US-A- 4 567 078

## Description

L'invention est relative à la formation de feutres formés à partir de fibres minérales et désignées sous les noms génériques de laine de verre, laine de roche, etc...

De façon traditionnelle, les feutres de fibres minérales sont constitués en continu en déposant sur un convoyeur les fibres qui sont véhiculées par des courants gazeux. Le convoyeur retient les fibres et laisse passer les gaz.

Avant qu'elles ne se déposent sur le convoyeur, les fibres sont enduites d'une composition appliquée sous forme liquide et destinée à lier les fibres entre elles, ceci afin de donner sa cohésion au feutre ultérieurement constitué. La composition est ensuite réticulée par un traitement thermique effectué sur le feutre qui a été préalablement ramené aux conditions d'épaisseur et de masse volumique souhaitées.

En plus des qualités isolantes requises de façon tout à fait générale, il est aussi parfois nécessaire que les produits utilisés présentent des qualités mécaniques très spécifiques. C'est le cas par exemple des produits supportant des éléments de maçonnerie et qui doivent en conséquence résister à de fortes compressions tels que les éléments servant à l'isolation des toitures-terrasses. C'est aussi le cas des produits utilisés en isolation par l'extérieur qui notamment doivent pouvoir résister aux efforts à l'arrachement.

Pour obtenir des produits présentant ces propriétés particulières ainsi que d'autres que nous verrons dans la suite, il est nécessaire de modifier les procédés traditionnels de formation des feutres.

La formation des feutres par dépôt des fibres sur le convoyeur de réception ou sur un organe analogue conduit à un enchevêtrement qui n'est pas homogène dans toutes les directions. On constate expérimentalement que les fibres ont une forte tendance à se placer parallèlement à la surface de réception. Cette tendance est d'autant plus accentuée que les fibres sont plus longues.

Cette structure des feutres est favorable à leurs propriétés isolantes et aussi à leur résistance à la traction dans le sens longitudinal. Pour de nombreuses utilisations une telle structure est par conséquent avantageuse. Cependant, on comprend qu'une telle structure ne soit pas la mieux adaptée lorsque par exemple le produit doit résister à la compression ou à l'arrachement dans le sens de son épaisseur.

Pour améliorer la résistance à la compression de ces feutres, une solution consiste à accroître leur masse volumique en accroissant la masse de fibres par unité de surface sur l'organe de réception où se constitue le feutre. Outre que la masse de fibres par unité de surface que l'on peut déposer est limitée, l'accumulation des fibres sur l'organe de réception s'opposant rapidement au passage des gaz, et donc à la poursuite dans de bonnes conditions de la formation du feutre, ceci ne permet pas d'améliorer d'autres propriétés comme la résistance à l'arrachement.

Une autre solution proposée antérieurement consiste à faire en sorte que la direction des fibres se situe non plus dans le plan du feutre mais dans un plan perpendiculaire à celui-ci. Cette disposition est atteinte par exemple en formant des plis dans le feutre. Ces plis sont notamment obtenus soit en disposant le feutre en couches successives plus ou moins longues s'étendant dans le sens de l'épaisseur finale souhaitée, soit en comprimant le feutre longitudinalement. Sous l'effet de la compression dans les conditions envisagées le feutre forme des ondulations. Le traitement thermique de la composition du liant qui est effectué postérieurement, confère un caractère permanent à cette structure plissée.

La direction des fibres orientées dans le sens de l'épaisseur du feutre ainsi formé permet d'améliorer sensiblement la résistance à la compression et à l'arrachement. Cette structure est cependant désavantageuse pour ce qui concerne la résistance à la traction longitudinale -le feutre a tendance à se déplier-ou à la flexion.

La disposition des fibres dans l'épaisseur peut résulter aussi de l'assemblage de bandes de feutre dont la largeur correspond à l'épaisseur du feutre souhaité, chaque bande étant disposée de façon que les fibres soient dans des plans perpendiculaires aux faces du feutre constitué. Les bandes sont maintenues les unes contre les autres au moyen d'un revêtement ou d'un voile couvrant l'une ou les deux faces du feutre. Eventuellement, les bandes peuvent aussi être collées directement les unes aux autres par leurs surfaces en contact.

Les feutres produits selon cette technique relativement complexe, appelés « lamelles-nappes », sont utilisés principalement pour l'isolation de canalisations de gros diamètres. Pour cette application, la capacité de flexion et même d'enroulement du produit obtenu au lieu de constituer un désavantage est particulièrement recherchée.

Une solution à ce problème est décrite dans le brevet EP 0 133 083 déposé au nom de la Demanderesse. Le but de cette invention antérieure est de fournir des feutres dans lesquels les propriétés mécaniques, notamment la résistance à la compression et à l'arrachement dans le sens de l'épaisseur du produit, soient améliorées sans entraîner les inconvénients rencontrés antérieurement, et par conséquent sans former des plis, ou d'assemblage de bandes de feutres ; les propriétés mécaniques et isolantes desdits feutres restant par ailleurs satisfaisantes.

Pour ce faire, on cherche à obtenir des fibres (à l'intérieur du feutre) ayant des directions aussi variées que possible sans pour autant former de plis en surface. Selon cet art antérieur, le feutre est soumis à au moins une opération de compression longitudinale, et préférentiellement à deux opérations de ce type.

Un problème lié à de telles fabrications réside dans l'homogénéité du feutre final et en particulier dans son homogénéité de surface. En effet, on observe en surface des craquelures, des amorces de ruptures et/ou des gonflements localisés ; autant de défauts négatifs en terme de tenue mécanique, thermique sans parler de l'aspect inesthétique de l'ensemble.

Ce problème est essentiellement créé dans la zone entre les tapis convoyeurs et l'étuve de réticulation.

Dans cette zone, le feutre n'est plus comprimé de sorte qu'il tend à s'échapper.

Le brevet précité prévoit des glissières dans cette zone afin d'assurer une certaine continuité dans le maintien du feutre. Cependant les glissières sont alors des éléments additionnels, fragiles, d'autant qu'elles sont placées à proximité immédiate de l'étuve qui est chaude. Par ailleurs elles doivent être parfaitement positionnées afin d'assurer la continuité souhaitée. Dans les faits, cette solution n'est pas viable et les glissières posent plus de problèmes qu'elles n'en résolvent ; c'est pourquoi en pratique cette solution a été abandonnée, au profit d'une autre solution, qui constitue l'objet de la présente demande.

La présente invention consiste avantageusement, en une solution fiable, simple et qui résout parfaitement le problème évoqué ci-dessus.

Ainsi la présente invention a pour objet un ensemble de fabrication de feutres formés de fibres en matière minérale réticulées comprenant au moins une paire de convoyeurs formée d'un convoyeur inférieur et d'un convoyeur supérieur disposés en vis-à-vis et destinés à comprimer ledit feutre selon au moins une direction, un moyen de traitement thermique du feutre après son passage à travers les convoyeurs.

Conformément à l'invention, l'ensemble comprend en outre au moins un moyen disposé entre les convoyeurs et le moyen de traitement thermique, destiné à empêcher la décompression du feutre dans cette zone, ainsi que toute interférence mécanique, ledit moyen comprenant au moins une came de profil adapté à maintenir substantiellement constante et minimale la distance entre les convoyeurs et le moyen de traitement thermique ; l'un au moins des convoyeurs est relié rigidement à un élément du moyen de traitement thermique.

De façon particulière, l'un au moins des convoyeurs est maintenu en appui contre ladite came par des moyens tels que des vérins.

De façon spécifique, la came est liée rigidement à un élément du moyen de traitement thermique, ledit élément étant déplaçable verticalement et/ou horizontalement. Le déplacement horizontal permet de compenser des dilatations thermiques.

Selon un des modes de réalisation de l'invention, le convoyeur inférieur est relié rigidement à un élément du moyen de traitement thermique grâce à un moyen de liaison.

Conformément à un mode de réalisation de l'invention, ladite came présente une portion courbe de courbure sensiblement identique à celle d'une roue du moyen de traitement thermique, placée en vis-à-vis.

De façon plus spécifique, la came présente en outre une portion droite disposée verticalement au-dessous de la portion courbe et elle sert d'appui au convoyeur supérieur.

Avantageusement, le convoyeur supérieur, la came et l'élément du moyen de traitement thermique auquel elle est liée sont déplaçables verticalement afin de pouvoir fabriquer des feutres d'épaisseurs différentes.

L'invention concerne en outre un procédé de fabrication de feutres formés de fibres encollées, en matière minérale, consistant notamment à comprimer les fibres selon au moins une direction puis à traiter thermiquement les feutres afin de les stabiliser.

De façon caractéristique, le procédé consiste en outre à empêcher la décompression du feutre entre l'étape de compression et l'étape de traitement thermique, grâce à une came de profil adapté à maintenir substantiellement constante et minimale la distance entre les moyens de compression et les moyens de traitement thermique.

Spécifiquement, les moyens de compression sont maintenus en appui contre ladite came.

A titre illustratif, on réalise une compression longitudinale et/ou une compression dans l'épaisseur dudit feutre.

La présente invention permet avantageusement la fabrication de feutres d'épaisseur comprise entre 10 et 500 mm.

La distance minimale entre les moyens de compression et l'entrée de l'étuve est de l'ordre de 5 mm.

D'autres caractéristiques, détails, avantages de l'invention apparaîtront mieux à la lecture de la description qui va suivre, faite à titre illustratif, et nullement limitatif en référence aux dessins annexés sur lesquels :
- la figure 1 est un schéma d'implantation d'une installation de fabrication de feutres comprenant un ensemble selon l'invention ;
- la figure 2 est une vue partielle d'une installation comprenant un ensemble selon l'invention ;
- la figure 3 est un schéma de l'ensemble selon l'invention dans plusieurs cas de fonctionnement.

La figure 1 permet de décrire le contexte global dans lequel la présente invention peut avantageusement être mise en oeuvre.

Cette figure schématise en effet une ligne de fabrication de feutres 6 formés de fibres minérales encore appelés laine de roche ou laine de verre. De façon connue, une telle ligne comprend un ou plusieurs dispositifs de centrifugation 1 destiné à former des fibres 2 qui sont projetées depuis le ou les dispositifs de centrifugation 1 dans une chambre de réception 3 à la base de laquelle est disposé un convoyeur 4 sur lequel tombent les fibres.

Préférentiellement, un ou plusieurs caissons 5 en dépression sont situés sous le convoyeur 4 afin d'aspirer et d'entasser les fibres sur le convoyeur 4.

Un tapis ou feutre 6 est ainsi formé ; il est repris en sortie de la chambre 3 entre deux convoyeurs 7, 8 destinés à le comprimer selon son épaisseur.

Puis le feutre 6 est comprimé longitudinalement par passage entre des paires de convoyeurs amont 9, 10 et aval 11, 12 dont les vitesses sont telles que la vitesse d'une paire 11, 12 est inférieure à la vitesse de la paire amont 9, 10 (relativement au mouvement du feutre 6 à travers les convoyeurs).

Une fois comprimé, le feutre 6 est directement introduit dans une étuve 13 où un traitement thermique assure la réticulation du liant et la stabilisation du produit. D'autres traitements thermiques peuvent être envisagés sans sortir du cadre de la présente invention.

Par ailleurs, en sortie d'étuve, le feutre peut être découpé, conditionné en fonction des utilisations envisagées.

Le problème à l'origine de l'invention se situe à la sortie des convoyeurs aval 11, 12, avant l'introduction du feutre 6 dans l'étuve 13.

En effet, à ce niveau, le feutre 6 est fortement comprimé, sa densité est couramment de l'ordre de 100 kg/m³, de sorte qu'il a tendance à s'échapper dans l'intervalle laissé libre entre les convoyeurs aval, 11, 12 et l'étuve 13.

Comme il a déjà été dit, diverses solutions ont été proposées afin de remédier à ce problème.

La présente invention illustrée plus en détail sur la figure 2, résout de façon à la fois nouvelle, inventive et inattendue un tel problème.

Sur cette figure apparaissent notamment les convoyeurs aval 11, 12 ainsi que le feutre 6 qui est déplacé entre les convoyeurs dans le sens de la flèche.

L'étuve 13 est limitée symboliquement par des pointillés.

Entre les convoyeurs 11, 12 et l'étuve 13 est disposé selon l'invention un moyen 14 destiné à empêcher la décompression du feutre 6 dans cette zone, le moyen 14 comprenant au moins une came dont le profil est adapté à maintenir constante et minimale la distance entre les convoyeurs 11, 12 et l'étuve 13.

Pour ce faire, le convoyeur supérieur 12 est maintenu en appui contre la came 14 par exemple par des vérins (non représentés) eux-mêmes actionnés par un ou plusieurs moteurs (non représentés). Cet arrangement permet d'absorber une dilatation des différents éléments. Les vérins permettent par ailleurs de maintenir la chaîne du convoyeur tendue quelle que soit la position de fonctionnement. En outre, le convoyeur supérieur 12 est mobile verticalement ce qui permet de fabriquer différentes épaisseurs de feutre 6.

La came 14 est préférentiellement liée rigidement à un élément fixe de l'étuve (non représenté), qui peut cependant être déplacé verticalement, selon l'épaisseur du feutre à fabriquer.

Au niveau du convoyeur aval inférieur 11, des vérins (non représentés) peuvent également être prévus afin de pousser ledit convoyeur 11 contre la came 14 et/ou de le maintenir au même niveau que le tapis situé dans l'étuve 13.

Par ailleurs, le convoyeur inférieur 11 est lui-même lié rigidement à un élément fixe de l'étuve, par une liaison symbolisée en 18.

D'autres caractéristiques de l'invention seront compris à la lecture de la figure 3 qui montre le convoyeur aval supérieur 12 dans trois positions possibles (a), (b), (c). Le convoyeur aval inférieur 11 n'est que peu réglable en hauteur ; l'amplitude de son déplacement vertical est uniquement destiné à l'ajustement vis-à-vis du tapis du convoyeur (non référencé) de l'étuve 13.

Pour les positions (a) et (b) qui correspondent à des positions de fonctionnement, la came 14 se trouve elle-même dans une première position représentée en trait plein.

Ces positions correspondent aux épaisseurs minimale et maximale du feutre susceptible d'être fabriqué.

La position (c) est une position d'écartement maximale entre les convoyeurs. C'est une position de maintenance pour laquelle la came 14 est en position C2 et le rouleau supérieur de l'étuve 13 en position C1.

Dans tous les cas de figure, le convoyeur aval supérieur 12 est poussé contre la came 14 qui, étant rigidement liée à un élément tel que le rouleau supérieur de l'étuve 13, permet ainsi de maintenir le convoyeur 12 à une distance constante dudit rouleau. Le profil de la came 14 permet en outre de maintenir le convoyeur supérieur 12 à une distance minimale de l'étuve 13 quelle que soit l'épaisseur du feutre 6 à traiter.

Ce profil comprend une portion droite verticale 141 surmontée d'une portion courbe 142 dont la courbure est proche voire identique à celle du rouleau supérieur de l'étuve 13. La portion droite 141 peut s'étendre sur la hauteur de la zone d'extrémité du convoyeur supérieur 12 en position basse ainsi que sur la hauteur de la zone d'extrémité du convoyeur inférieur 11.

Bien entendu, ce profil est donné ici à titre illustratif et d'autres profils de came peuvent être utilisés sans sortir du cadre de l'invention, pourvu qu'ils remplissent la fonction énoncée ci-avant, de maintien en position d'écartement minimal vis-à-vis de l'étuve 13.

A titre illustratif toujours, la masse volumique du feutre en amont des convoyeurs 11, 12 est de l'ordre de 10 kg/m³. A l'entrée de l'étuve 13, elle est couramment comprise entre 10 et 200 kg/m³.

L'épaisseur du feutre à l'entrée des convoyeurs 9, 10 est comprise entre 240 mm et 1200 mm ; finalement, c'est-à-dire à l'entrée de l'étuve 13 l'épaisseur du feutre peut être comprise entre 20 et 300 mm. Le produit final peut avoir une épaisseur comprise entre 10 et 500 mm.

Les fibres peuvent être d'une longueur très variable ; leur diamètre est compris entre 3,5 microns et 5 microns.

La vitesse des tapis des convoyeurs peut être comprise entre 1,5 et 40 m/mn.

La figure 4 représente en perspective le convoyeur aval supérieur 12. Ce convoyeur est représenté seul, et du côté destiné à alimenter en feutre l'étuve, cette dernière n'étant pas représentée. Ce convoyeur comprend un tapis métallique à mailles 41 qui vient directement en contact avec le feutre pour le convoyer, ledit tapis étant lui-même entraîné par un tourteau non visible sur la figure 4 mais que l'on devine sous le tapis et placé dans l'axe X-X', ledit tourteau comprenant des roues dentées dont l'une est entraînée par une chaîne de transmission 42, ladite chaîne étant elle-même entraînée grâce à un moteur 44 relié de façon fixe avec le châssis 45 du convoyeur. Deux galets d'appui 43 cylindriques (pouvant par exemple avoir 120 mm de diamètre) sont fixés sur le châssis et de part et d'autre de celui-ci. La circonférence de chaque galet peut tourner librement autour de l'axe du galet (c'est-à-dire l'axe X-X'). Ce sont ces galets qui sont destinés à venir en contact avec des cames 14 selon l'invention. Le fait que la circonférence des galets soit libre en rotation limite les frottements lorsque la position du convoyeur est modifiée dans le sens vertical et alors que les galets sont en appui sur les cames respectives.

La figure 5 représente en perspective une partie du dispositif destinée à recevoir le feutre provenant des convoyeurs avals et dont une partie a été représentée par la figure 4. On n'a représenté sur cette figure 5 que la partie gauche du rouleau supérieur de réception de l'étuve. Il faut imaginer qu'il existe une partie droite équivalente et symétrique de la partie gauche. Par souci de simplicité, dans le cadre de la présente demande, on appelle rouleau la partie extrême du dispositif de convoyage réceptionnant le feutre en provenance des convoyeurs avals. Comme on le voit sur la figure 5, des palettes métalliques perforées (en anglais : perforated lamellas) 51 réceptionnent le feutre pour l'entraîner dans l'étuve. Ces palettes sont entraînées par un tourteau non visible sur la figure mais que l'on devine sous les palettes et dans l'axe du rouleau, ledit tourteau comprenant des roues dentées 52 entraînant une chaîne à maillons 53 et galets 54, les palettes étant fixées à ladite chaîne. On voit sur la figure 5 une came 14 selon l'invention et destinée à recevoir les galets d'appui 43 vus sur la figure 4. Cette came est fixe et reliée de façon fixe au châssis de l'étuve. Une autre came, placée de façon symétrique à celle-ci existe sur la partie droite du dispositif non représenté sur la figure 5. Cette autre came est destinée à recevoir le galet d'appui 43 gauche représenté sur la figure 4. A titre d'exemple, ces cames peuvent avoir pour largeur (« x » sur la figure 5) 40 mm.

## Revendications

1. Ensemble de fabrication de feutres (6) formés de fibres en matière minérale réticulées comprenant au moins une paire de convoyeurs formée d'un convoyeur inférieur (11) et d'un convoyeur supérieur (12) disposés en vis-à-vis et destinés à comprimer ledit feutre (6) selon au moins une direction, un moyen (13) de traitement thermique du feutre (6) après son passage à travers les convoyeurs (11, 12) **caractérisé en ce qu'**il comprend en outre au moins un moyen (14) disposé entre les convoyeurs (11, 12) et le moyen (13) de traitement thermique, destiné à empêcher la décompression du feutre (6) dans cette zone, ledit moyen comprenant au moins une came (14) de profil adapté à maintenir constante et minimale la distance entre les convoyeurs (11, 12) et le moyen (13) de traitement thermique, et **en ce que** l'un au moins des convoyeurs est relié rigidement à un élément du moyen (13) de traitement thermique.

2. Ensemble selon la revendication 1 **caractérisé en ce que** l'un au moins des convoyeurs (11 ; 12) est maintenu en appui contre ladite came (14) par des moyens tels que des vérins.

3. Ensemble selon l'une quelconque des revendications 1 ou 2 **caractérisé en ce que** la came (14) est liée rigidement à un élément du moyen (13) de traitement thermique, ledit élément étant déplaçable verticalement et/ou horizontalement.

4. Ensemble selon l'une quelconque des revendications précédentes **caractérisé en ce que** le convoyeur inférieur (11) est relié rigidement à un élément du moyen (13) de traitement thermique grâce à un moyen (18) de liaison.

5. Ensemble selon l'une quelconque des revendications précédentes **caractérisé en ce que** ladite came (14) présente une portion courbe (142) de courbure sensiblement identique à celle d'une roue du moyen (13) de traitement thermique, placée en vis-à-vis.

6. Ensemble selon la revendication 5 **caractérisé en ce que** la came (14) présente en outre une portion droite (141) disposée verticalement au-dessous de la portion courbe (142) et **en ce que** la came (14) sert d'appui au convoyeur supérieur (12).

7. Ensemble selon l'une quelconque des revendications 3 à 6 **caractérisé en ce que** le convoyeur supérieur (12), la came (14) et l'élément du moyen (13) de traitement thermique auquel elle est liée sont déplaçables verticalement afin de pouvoir fabriquer des feutres (6) d'épaisseurs différentes.

8. Procédé de fabrication de feutres (6) formés de fibres encollées, en matière minérale, consistant notamment à comprimer les fibres selon au moins une direction puis à traiter thermiquement les feutres afin de les stabiliser **caractérisé en ce qu'**il consiste en outre à empêcher la décompression du feutre (6) entre l'étape de compression et l'étape de traitement thermique, grâce à une came (14) de profil adapté à maintenir constante et minimale la distance entre les moyens de compression (11 ; 12) et les moyens de traitement thermique (13).

9. Procédé selon la revendication 8 **caractérisé en ce que** l'un au moins des moyens de compression (11 ; 12) est maintenu en appui contre ladite came (14).

10. Procédé selon l'une quelconque des revendications 8 ou 9 **caractérisé en ce que** l'on réalise une compression longitudinale et/ou une compression dans l'épaisseur dudit feutre (6).

11. Procédé selon l'une quelconque des revendications 8 à 9 pour la fabrication de feutres (6) d'épaisseur comprise entre 10 et 500 mm.

12. Procédé selon l'une des revendications 8 à 11 **caractérisé en ce que** la distance minimale entre les moyens de compression (11, 12) et l'entrée de l'étuve (13) est de l'ordre de 5 mm.

## Claims

1. A unit for manufacturing felts (6) which are formed from crosslinked mineral fibers, comprising at least one pair of conveyors formed by a lower conveyor (11) and an upper conveyor (12) which are placed opposite each other and intended to compress said felt (6) in at least one direction, a means (13) for heat treating the felt (6) after it has passed through the conveyors (11, 12) **characterized in that** it furthermore includes at least one means (14) placed between the conveyors (11, 12) and the heat treatment means (13), intended to prevent decompression of the felt (6) in this region, said means comprising at least one cam (14) having a profile suitable for keeping a constant and minimum distance between the conveyors (11, 12) and the heat treatment means (13), and **in that** at least one of the conveyors is rigidly connected to one element of the heat treatment means (13).

2. The unit as claimed in claim 1, **characterized in that** at least one of the conveyors (11; 12) is kept pressed against said cam (14) by means such as cylinders.

3. The unit as claimed in either of claims 1 and 2, **characterized in that** the cam (14) is rigidly linked to one element of the heat treatment means (13), said element being able to move vertically and/or horizontally.

4. The unit as claimed in one of the preceding claims, **characterized in that** the the lower conveyor (11) is rigidly connected to one element of the heat treatment means (13) via a linking means (18).

5. The unit as claimed in one of the preceding claims, **characterized in that** said cam (14) has a curved portion (142) of curvature substantially identical to that of a wheel of the heat treatment means (13), said wheel being placed opposite the cam.

6. The unit as claimed in claim 5, **characterized in that** the cam (14) furthermore has a straight portion (141) lying vertically below the curved portion (142) and **in that** the cam (14) bears on the upper conveyor (12).

7. The unit as claimed in any one of claims 3 to 6, **characterized in that** the upper conveyor (12), the cam (14) and the element of the heat treatment means (13) to which it is linked can move vertically so as to be able to manufacture felts (6) of different thicknesses.

8. A process for manufacturing felts (6) formed from sized mineral fibers, consisting in particular in compressing the fibers in at least one direction and then in heat treating the fibers so as to stabilize them, **characterized in that** it furthermore consists in preventing decompression of the fibers (6) between the compression step and the heat treatment step, by means of a cam (14) having a profile suitable for keeping a constant and minimum distance between the compression means (11; 12) and the heat treatment means (13).

9. The process as claimed in claim 8, **characterized in that** at least one of the compression means (11; 12) is kept pressed against said cam (14).

10. The process as claimed in either of claims 8 and 9, **characterized in that** said felt (6) is compressed longitudinally and/or in the thickness direction.

11. The process as claimed in either of claims 8 and 9 for manufacturing felt (6) having a thickness of between 10 and 500 mm.

12. The process as claimed in one of claims 8 to 11, **characterized in that** the minimum distance between the compression means (11, 12) and the inlet of the oven (13) is about 5 mm.

## Patentansprüche

1. Anordnung zur Herstellung von Filzen (6), die aus vernetzten Fasern aus einem mineralischen Material gebildet werden, mit mindestens einem Paar von Förderorganen, das von einem unteren Förderorgan (11) und einem oberen Förderorgan (12) gebildet wird, die einander gegenüberliegend angeordnet sind und dazu bestimmt sind, den Filz (6) in mindestens einer Richtung zu komprimieren, sowie mit einer Einrichtung (13) für eine Wärmebehandlung des Filzes (6) nach seinem Durchlauf durch die Förderorgane (11, 12), **dadurch gekennzeichnet, dass** die Anordnung ferner mindestens eine zwischen den Förderorganen (11, 12) und der Wärmebehandlungseinrichtung (13) angeordnete Einrichtung (14) aufweist, die dazu bestimmt ist, eine Dekomprimierung des Filzes (6) in diesem Bereich zu verhindern, wobei die Einrichtung mindestens eine Kurve (14) mit einem Profil aufweist, das dazu ausgelegt ist, den Abstand zwischen den Förderorganen (11, 12) und der Wärmebehandlungseinrichtung (13) konstant und minimal zu halten, sowie **dadurch**, dass mindestens eines der Förderorgane starr mit einem Teil der Wärmebehandlungseinrichtung (13) verbunden ist.

2. Anordnung nach Anspruch 1, **dadurch gekennzeichnet, dass** mindestens eines der Förderorgane (11; 12) durch Einrichtungen wie etwa Stellglieder in Anlage gegen die Kurve (14) gehalten wird.

3. Anordnung nach einem der Ansprüche 1 oder 2, **dadurch gekennzeichnet, dass** die Kurve (14) starr mit einem Teil der Wärmebehandlungseinrichtung (13) verbunden ist, wobei dieses Teil in der Vertikal- und/oder Horizontalrichtung verfahrbar ist.

4. Anordnung nach einem der vorherigen Ansprüche, **dadurch gekennzeichnet, dass** das untere Förderorgan (11) durch eine Verbindungseinrichtung (18) starr mit einem Teil der Wärmebehandlungseinrichtung (13) verbunden ist.

5. Anordnung nach einem der vorherigen Ansprüche, **dadurch gekennzeichnet, dass** die Kurve (14) einen gekrümmten Abschnitt (142) aufweist, dessen Krümmung mit derjenigen eines gegenüberliegend davon angeordneten Rades der Wärmebehandlungseinrichtung (13) im Wesentlichen identisch ist.

6. Anordnung nach Anspruch 5, **dadurch gekennzeichnet, dass** die Kurve (14) ferner einen geradlinigen Abschnitt (141) aufweist, der senkrecht unterhalb des gekrümmten Abschnitts (142) angeordnet ist, sowie **dadurch**, dass die Kurve (14) als Abstützung für das obere Förderorgan (12) dient.

7. Anordnung nach einem der Ansprüche 3 bis 6, **dadurch gekennzeichnet, dass** das obere Förderorgan (12), die Kurve (14), sowie das Teil der Wärmebehandlungseinrichtung (13), mit dem diese verbunden ist, in Vertikalrichtung verfahrbar sind, um die Herstellung von Filzen (6) mit unterschiedlichen Dicken zu ermöglichen.

8. Verfahren zur Herstellung von Filzen (6), die aus geschlichteten Fasern aus einem mineralischen Material gebildet werden, wobei das Verfahren im Wesentlichen darin besteht, die Fasern in mindestens einer Richtung zu komprimieren und die Filze daraufhin zu ihrer Stabilisierung einer Wärmebehandlung zu unterziehen, **dadurch gekennzeichnet, dass** es ferner darin besteht, eine Dekomprimierung des Filzes (6) zwischen dem Komprimierschritt und dem Schritt der Wärmebehandlung mittels einer Kurve (14) mit einem Profil zu verhindern, das dazu ausgelegt ist, den Abstand zwischen den Komprimiereinrichtungen (11; 12) und den Einrichtungen für die Wärmebehandlung (13) konstant und minimal zu halten.

9. Verfahren nach Anspruch 8, **dadurch gekennzeichnet, dass** mindestens eine der Komprimiereinrichtungen (11; 12) in Anlage gegen die Kurve (14) gehalten wird.

10. Verfahren nach einem der Ansprüche 8 oder 9, **dadurch gekennzeichnet, dass** ein Komprimieren des Filzes (6) in seiner Längsrichtung und/oder in seiner Dickenrichtung durchgeführt wird.

11. Verfahren nach einem der Ansprüche 8 bis 9 zur Herstellung von Filzen (6) mit einer Dicke von zwischen 10 und 500 mm.

12. Verfahren nach einem der Ansprüche 8 bis 11, **dadurch gekennzeichnet, dass** der minimale Abstand zwischen den Komprimiereinrichtungen (11, 12) und dem Einlass des Ofens (13) in der Größenordnung von 5 mm liegt.
